# EUROPÄISCHE PATENTSCHRIFT

(11) **EP 0 542 123 B1**
(45) Veröffentlichungstag und Bekanntmachung des Hinweises auf die Patenterteilung: **19.07.1995**
(21) Anmeldenummer: 92118921.3
(22) Anmeldetag: 05.11.1992
(51) Int. Cl.: A63C 9/00

(54) **Halteeinrichtung für Skibindungen**
Locking device for ski bindings
Dispositif de liaison pour fixation de ski

(30) Priorität: 15.11.1991 AT 2277/91
(43) Veröffentlichungstag der Anmeldung: 19.05.1993
(73) Patentinhaber: HTM Sport- und Freizeitgeräte Aktiengesellschaft, A-2320 Schwechat (AT)
(72) Erfinder: Erdei, Roland, A-2484 Weigelsdorf (AT)
(74) Vertreter: Szász, Tibor, Dipl.-Ing.

(56) Entgegenhaltungen:
- WO-A-91/12056
- WO-A-91/16112
- DE-A- 3 934 891

## Beschreibung

Die Erfindung bezieht sich auf eine Halteeinrichtung für Skibindungen gemäß dem ersten Teil des Anspruches 1.

Eine derartige Halteeinrichtung ist bereits bekannt und in der AT-B-393 224 bzw. im zugehörigen WO91/12056 Dokument beschrieben (vgl. Fig.3). Die in dieser Druckschrift geoffenbarte Halteeinrichtung zeichnet sich dadurch aus, daß die Befestigungsschrauben, die den Skibindungsteil auf der Halteplatte halten gleichzeitig die Halteelemente der Halteplatte auf dem Ski sind. Dies führt dazu, daß der Skiläufer zwangsläufig immer an die Verwendung einer Skibindung mit gleichbleibendem Bohrbild gebunden ist. Ein Wechsel einer Skibindung mit einem bestimmten Bohrbild gegen eine mit einem abweichenden Bohrbild ist daher nicht möglich.

Aus dem Dokument DE-A-39 34 891 ist eine auf dem Ski aufgeklebte Halteplatte mit Bohrungen, welche zur Aufnahme von Befestigungsschrauben jeweils ein Innengewinde aufweisen, bekanntgeworden. Diese bekannte Ausgestaltung vermittelt somit lediglich die Befestigung eines Skibindungsteils auf der Oberseite der Halteplatte, ohne daß hinsichtlich der Anordnung und des weiteren Aufbaus der Befestigung der Halteplatte auf dem Ski in diesem Dokument irgendeine weitere Angabe enthalten wäre.

Bei der in der CH-B-378 205 beschriebenen Skibindung ist der Backenkörper auf einer Platte befestigt, die ihrerseits auf einer Unterlagsplatte angeordnet ist. Letztere ist mit einer als Halteelement wirksamen Schraube am Ski befestigt. Bei Bedarf läßt sich der Backenkörper durch Verschieben der Unterlagsplatte in Richtung seiner Achse begrenzt verstellen (s. die Figuren 1 und 2 mit Kontext auf S.1, Zeilen 37 bis 49). Eine Verstellung des Backenkörpers 1 zusammen mit seiner Platte 3 relativ zur skifesten Unterlagsplatte ist bei der bekannten Ausführung jedoch nicht möglich, weil die Halteschraube in eine einzige Aufnahme, nämlich in die Gewindebohrung der Unterlagsplatte, einsetzbar ist.

Aus einer älteren Anmeldung (92105259.3) gemäß dem Dokument EP-A1-0506 064 ist es nachträglich bekanntgeworden, eine Halteplatte für den Vorderbacken und eine Halteplatte für den Fersenhalter auf den Ski zu befestigen und Skibindungsteile mittels gesonderter Schrauben auf diesen Platten festzulegen. Dabei sind allerdings die Befestigungsschrauben der Skibindungsteile außerhalb des Bereiches zweier benachbarter Halteelemente vorgesehen, und auch keine Maßnahmen erkennbar, die Halteplatte über Halteelemente in einer festen Schicht zu lagern, welche in einem Hohlraum des Skikerns unter Verwendung zumindest einer elastischen Schicht gelagert ist.

Die in der AT-B-372 614 beschriebene Halteeinrichtung ist als Sohlenplatte ausgebildet, die im Abstand oberhalb der Skioberseite angeordnet ist und die die Skischuhsohle vorne und hinten haltende Bindungsteile trägt. Diese geben bei Überschreiten einer bestimmten Kraft die Skischuhsohle frei. Die Sohlenplatte ist über elastische Einlagen mit dem Ski nach allen Seiten schwingbar verbunden.

Um die zahlreichen, während der Fahrt auftretenden leichteren Schwingungen des Skis aufzufangen und zu vernichten, sieht die Erfindung vor, daß die stoßdämpfenden elastischen Einlagen in Ausnehmungen der Sohlenplatte angeordnet sind, und daß die Einlagen und die Sohlenplatte Durchtrittsöffnungen für eine Schraube zur Verbindung der Sohlenplatte mit dem Ski aufweisen.

Dadurch, daß sich die Sohlenplatte im Abstand oberhalb der Skioberseite befindet, wird der Schwerpunkt des Skischuhs nach oben verlagert, was die Fahrweise des Skiläufers negativ beeinflußt.

In der DE-A1-39 34 888 ist eine weitere Dämpfungseinrichtung für Stöße und Schwingungen zwischen einem Ski und einer Bindung für den Ski beschrieben. Diese Dämpfungseinrichtung zeichnet sich dadurch aus, daß im Skikörper vertikal verlaufende zylindrische Bohrungen ausgespart sind, in welche Stopfen aus einem viskoelastischem Material eingebettet sind. In den Stopfen befinden sich mit einem Innengewinde versehene Metallbuchsen.

Da die Bohrungen für die Stopfen entweder durchgehend sind oder aber sich über einen Großteil des Skidicke erstrecken, ist mit einer erheblichen Schwächung des Skikörpers zu rechnen.

Die AT-B-270.466 offenbart bereits eine schraubenlose Befestigung von Skibindungsteilen auf der Oberseite eines Ski mittels Kleben oder Schweißen. Im letzteren Fall wird die Grundplatte des Bindungsteiles durch Umspritzung mit thermoplastischem Material und anschließender Erwärmung mit der Skioberfläche fest verbunden.

Der in der CH-B-575.768 beschriebene Ski, bei dem die Skibindung mittels Schrauben auf der Skioberseite befestigt war, hatten den Nachteil, daß während des Skilaufens infolge der dabei auftretenden Erschütterungen die Schrauben mitunter locker wurden und verloren gingen. Außerdem fehlte der Verbindung von Skibindungen und Ski eine gewisse Elastizität, zumal die Skibindung nach dem Festziehen der Befestigungsschrauben an den streifenförmigen Aufnahmeteilen aus einer Aluminiumlegierung keine Relativbewegung senkrecht zur Skioberseite mehr ausführen konnte.

Ein anderer Ski ist in der AT-B-288.929 geoffenbart. Bei diesem Ski sind im Kern mehrere, vertikal verlaufende Bohrungen ausgespart, in die Gewindebuchsen eingesetzt sind, welche die Aufnahmeteile bilden. Die Bohrungen sind an ihrem oberen Ende durch den Skiobergurt abgedeckt und können nur durch Markierungen von außen erkannt werden.

Dieser Ski ist insofern kompliziert in seinem Aufbau, als bei einer Fertigung für jede Schugröße gesonderte Bohrungen hergestellt und gesonderte Gewindebuchsen eingesetzt werden müssen, von denen jedoch in der Regel nur zwei Paare tatsächlich verwendet werden.

In der DE-B-586.946 ist ein Ski beschrieben, bei dem in den von Kunstharz umgebenen Kern Muttern eingepreßt sind, in die die Schrauben zur Befestigung der Skibindung eingeschraubt werden.

Diese Lösung hat den Nachteil, daß die Bindung nur an bestimmten Stellen am Ski befestigt werden kann, bzw. daß das Einpressen der Muttern nach einer Schablone erfolgen muß, welche der zu montierenden Bindung angepaßt ist. Außerdem kann durch die auf dem Ski starr befestigte Bindung die Elastizität des Ski negativ beeinflußt werden.

Weiters wurde in der AT-B-214.326 ein aus Kunststoff hergestellter Ski vorgeschlagen, in den eine Metallplatte eingebettet ist, welche an ihren beiden Längskanten offene Schlitze aufweist und daher - in Draufsicht betrachtet - etwa mäanderförmig verläuft. Da die Schrauben zur Befestigung der Bindung nur in die Schlitze der Metallplatte eingeschraubt werden können, ist die Belastbarkeit dieser Schrauben sehr begrenzt. Im übrigen tritt auch bei dieser Ausführung durch die montierte Bindung eine gewisse Versteifung des Ski ein.

In der DE-A1-27 52 206 ist eine Lösung angegeben, bei der die Skibindung durch Zwischenlagen aus elastischem Material am Ski abgestützt ist, welche Zwischenlagen die Schrauben umschließen. Bei dieser Lösung wird zwar eine Versteifung des Ski durch die montierte Skibindung weitgehend vermieden, doch müssen die Schrauben direkt in den Ski eingeschraubt werden. Dadurch wird aber, insbesondere bei Ski ohne metallischen Obergurt, die Ausreißfestigkeit der Schrauben vermindert. Außerdem sind hier die Zwischenlagen aus elastischem Material Umwelteinflüssen ausgesetzt, die deren Lebensdauer herabsetzen.

Schließlich ist es nach der WO 91/16112 bereits vorgeschlagen worden, bei einem Ski Dämpfungseinlagen in Buchsen mit einer glatten Innenwand unterzubringen, welche Buchsen ihrerseits in Gewindebohrungen des Ski eingesetzt und mit diesem verschraubt sind. Auch in diesem Fall ist das Bohrbild für die Bindungsteile bei der Herstellung des Ski bereits festgelegt.

Die Erfindung stellt sich die Aufgabe, die Nachteile der bekannten Ausführungen zu beseitigen und eine Halteeinrichtung für Skibindungen zu schaffen, welche Halteeinrichtung die Verwendung von Skibindungsteilen mit unterschiedlichen Bohrbildern gestattet, und die elastische Lagerung dieser Halteeinrichtung eine gute Skiführung unabhängig von den Abmessungen der Dämpfungsschicht gewährleistet.

Ausgehend von einer Halteeinrichtung gemäß dem ersten Teil des Anspruches 1 wird diese Aufgabe erfindungsgemäß durch die Merkmale des kennzeichnenden Teiles dieses Anspruches gelöst.

Dadurch, daß die Befestigungsschrauben für den Skibindungsteil auf der Halteplatte unabhängig von den in den Kern des Ski hineinragenden und in diesem elastisch abgestützenden Halteelemente(n) der Halteplatte(n) angeordnet sind, wird die Verwendung von Skibindungen mit unterschiedlichen Bohrbildern gewährleistet. Durch die weitere Maßnahme, die Befestigungsschrauben des Bindungsteiles innerhalb des Abstandes zweier benachbarter Halteelemente anzuordnen, wird weiteres eine sichere Führung des Ski auch bei Verwendung einer dickeren Schicht aus Dämpfungsmaterial auf der Skioberseite erreicht.

Diese Maßnahmen können weder der älteren Anmeldung nach dem Dokument EP-A1-0506 064 in sich noch den angeführten weiteren Dokumenten, diesen auch in Zusammenschau, entnommen werden. Somit sind die angeführten Merkmale neu und erfinderisch.

Der Gegenstand des Anspruches 2 ermöglicht eine Einsparung an Material und verringert das Gewicht der Halteeinrichtung.

Die im Anspruch 3 angegebene Lösung ermöglicht günstigere (geringere) Abmessungen der Halteelemente und der diese im Skikern haltenden festen Schicht.

Durch die Maßnahme des Anspruches 4 wird die Herstellung des Ski vereinfacht, zumal Buchsen auch in fertige Ski eingesetzt werden können.

Der Gegenstand des Anspruches 5 macht es möglich, daß die Längentoleranz der Befestigungsschrauben größer gemessen werden kann, ohne daß die Dämpfung beeinträchtigt werden würde.

In der Zeichnung sind drei beispielsweise Ausführungsformen der Erfindung dargestellt. Fig.1 ist ein vetikaler Längsmittelschnitt durch eine erste Ausführungform, Fig.2 ein Schnitt nach der Linie II-II in Fig.1 und Fig.3 ein Schnitt nach der Linie III-III in Fig.1. Fig.4 ist ein vertikaler Längsmittelschnitt durch eine zweite Ausführungsform, Fig.5 ein Schnitt nach der Linie V-V in Fig.4 und Fig.6 ein Schnitt nach der Linie VI-VI in Fig.4. Fig.7 ist ein vertikaler Längsmittelschnitt durch eine dritte Ausführungsform und Fig.8 ein Schnitt nach der Linie VIII-VIII in Fig.7.

Bei dem in den Figuren 1 - 3 dargestellten Ausführungsbeispiel ist der Ski in seiner Gesamtheit mit 1 bezeichnet. Er besteht aus einem Kern 1a, der von einem Torsionskasten 1b umgeben ist. Dieser trägt an seiner Oberseite einen aus mehreren Schichten bestehenden Obergurt 1c und an seiner Unterseite einen aus einer Metallschicht 1d und aus einem Gleitbelag 1e bestehenden Untergurt 1f. An die Schmalseiten des Torsionskastens 1b sind Seitenwangen 1g angesetzt. Der Aufbau eines derartigen Ski 1 ist an sich bekannt und bildet keinen Gegenstand der Erfindung.

In dem Kern 1a des Ski 1 sind zwei nach oben hin offene Ausnehmungen 2 ausgespart, in welche Behälter 3 eingesetzt sind, die gleichfalls nach oben hin offen sind und die mit dem Kern 1a fest verbunden, beispielsweise verklebt, sind. In jeden Behälter 3 ist eine Einlage eingesetzt, welche, der Reihe nach von oben gesehen, aus einer Dämpfungsschicht 4 aus Gummi od.dgl., einer festen Schicht 5 aus Aluminiumblech und aus einer weiteren Dämpfungsschicht 6 ebenfalls aus Gummi od.dgl. besteht. Von diesen drei Schichten erstrecken sich die weitere Dämpfungsschicht 6 und das Aluminiumblech 5 über die ganze Länge der Behälter 3, wogegen die Dämpfungsschicht 4 nur in den Randbereichen des Behälters 3 vorhanden ist und zwischen diesen Bereichen einen Hohlraum 4a bildet. Die aus den Schichten 4 bis 6 bestehende Einlage bildet einen Block, wobei die einzelnen Teile durch Kleben miteinander verbunden sein können. Der Behälter 3 ist im vorliegenden Fall durch einen Deckel 7 nach oben abgedeckt.

Auf dem Obergurt 1c befindet sich eine zusätzliche Dämpfungsschicht 8 aus Gummi od.dgl., auf der eine Halteplatte 9 angeordnet ist, die einen Skibindungsteil 10 trägt. Der Skibindungsteil 10 ist in Fig.1 mit strichpunktierten Linien nur angedeutet. Der Skibindungsteil 10 kann mittels Befestigungsschrauben 12 mit seinem Gehäuse entweder unmittelbar oder mittelbar auf der Halteplatte 9 befestigt sein.

Mit 13 sind als Halteelemente dienende Halteschrauben bezeichnet, welche die Halteplatte 9 gegenüber dem Ski 1 festhalten und welche mit ihren Enden in die feste Schicht 5 eingeschraubt sind. Koaxial zu den Halteschrauben 13 befinden sich zylindrische Hülsen 14, welche den Anstand zwischen der Halteplatte 9 und der festen Schicht 5 festlegen.

Dadurch, daß die Halteeinrichtung im Kern 1a des Ski 1 dämpfend gelagert ist, wird die Dämpfungsfähigkeit für die Halteeinrichtung erhöht, ohne daß die Skiführung darunter leiden würde.

Die in den Figuren 4-6 dargestellte zweite Ausführungsform ist der zuerst beschriebenen ähnlich. Dabei tragen diejenigen Elemente der zweiten Ausführungsform, die denen der ersten Ausführungsform entsprechen, die gleichen Bezugsziffern, sie sind jedoch mit einem Strich versehen. Bei dieser Ausführungsform sind als Halteelemente Blindnieten 20 vorgesehen, welche nach DIN 7337 aus einer zylindrischen Hülse 20a und aus einem Schaft 20b bestehen. Der so gebildete Niet 20 wird in eine Bohrung eingesetzt, die sich durch die Teile 9,14 und 5 hindurch erstreckt. Im Anschluß daran wird mittels eines zangenartigen Werkzeuges der Schaft 20b nach oben gezogen. Dabei bördelt sich sowohl der untere als auch der obere Endbereich der Hülse 20a nach außen um und der Schaft 20b reißt noch innerhalb der Hülse 20a ab.

Ein weiterer Unterschied dieser Ausführungsform gegenüber der zuerst beschriebenen ist darin gelegen, daß die Halteplatte 9' geteilt ausgebildet ist, und daß die beiden Längsstreifen 9'a und 9'b in der zusätzlichen Dämpfungsschicht 8' eingebettet sind.

Schließlich besteht die Möglichkeit, unterhalb der Befestigungsschrauben 12' Freistellungen vorzunehmen, vorzugsweise im Bereich der beiden Längsstreifen 9'a und 9'b je einen Schlitz 21 auszusparen. Die Freistellungen bzw. die Schlitze 21 können, in der Vertikalebene betrachtet, bis zur Oberseite der festen Schicht 5' reichen. Dieser Schlitz 21 gewährleistet auch bei der Verwendung von längeren Befestigungsschrauben 12' für den Skibindungsteil eine einwandfreie Dämpfung.

Die in den Figuren 7 und 8 dargestellte dritte Ausführungsform zeichnet sich dadurch aus, daß die feste Schicht 5'' und die beiden Dämpfungsschichten 4'' bzw. 6'' in Buchsen 30 mit einer glatten Innenwand 30a untergebracht sind, welche Buchsen 30 ihrerseits in Bohrungen 31 des Ski 1'' verankert sind. Beispielsweise trägt jede Buchse 30 ein Außengewinde, das in den Kern 1''a des Ski 1'' eingeschraubt ist.

Durch diese Maßnahme wird das Volumen der Aussparungen im Skikern 1''a, die für die Verankerung der Halteplatte 9'' notwendig ist, herabgesetzt, und die Festigkeit des Ski 1'' wird dadurch erhöht. Bei dieser Ausführungsform ist es möglich, die Buchsen 30 auch in einen fertigen Ski einzusetzen.

Auch die Zweite und dritte Ausführungsform gewährleistet den beim ersten Ausführungsbeispiel angeführten Effekt.

Die Erfindung ist nicht auf die in der Anmeldung dargestellten und im vorstehenden beschriebenen Ausführungsbeispiele beschränkt. Vielmehr sind verschiedene Abänderungen derselben durch Kombinationen der geoffenbarten Ausführungsformen möglich. Insbesondere können Freistellungen unter den Befestigungsschrauben für Skibindungsteile auch in den Ausführungsformen nach den Figuren 1 bis 3 oder 7 und 8 vorgesehen sein. Ebenso kann die Halteplatte bei der Ausgestaltung nach der ersten oder dritten Ausführungsform - ähnlich dem zweiten Ausführungsbeispiel - geteilt ausgeführt sein.

## Patentansprüche

1. Halteeinrichtung für Skibindungen, bei der auf der Oberseite eines Ski (1) eine Schicht (8) aus Dämpfungsmaterial aufgebracht ist, welche mindestens eine Halteplatte (9) für einen Skibindungsteii (10) trägt, welche Halteplatte (9) mit einer festen Schicht (5) über Halteelemente, wie Schrauben (13), verbunden ist, welche feste Schicht (5) unter Verwendung mindestens einer elastischen Schicht (4 bzw.6) in einem Hohlraum (2) des Skikerns (1a) gelagert ist, wobei die Halteplatte (9) unter Zwischenschaltung von Hülsen (14), die mit ihren Ausnehmungen koaxial zu den Halteelementen (13) angeordnet sind, an der festen Schicht (5) abgestutzt ist, dadurch gekennzeichnet, daß für die Befestigung des Bindungsteils (10,10',10'') auf der Halteplatte (9,9',9'') Befestigungsschrauben (12,12',12'') vorgesehen sind, die unabhängig von den in den Kern (1a,1'a,1''a) des Ski (1,1',1'') hineinragenden Halteelementen (13,13'';20) der Halteplatte(n) (9,9',9'') angeordnet sind, wobei die Befestigungsschrauben (12,12',12'') des Bindungsteiles (10,10',10'') innerhalb des Abstandes zweier benachbarter Halteelmente (13,13'';20) der Halteplatte (9,9',9'') vorgesehen sind, und daß die Lage der Befestigungsschrauben (12,12',12'') relativ zur Halteplatte (9,9',9'') dem jeweils gewünschten Bohrbild des anzuordnenden Skibindungsteils (10,10',10'') entsprechend festlegbar ist.

2. Halteeinrichtung nach Anspruch 1, dadurch gekennzeichnet, daß zur Aufnahme der Befestigungsschrauben (12') des Bindungsteils (10') zwei streifenförmige Halteplatten (9'a,9'b) vorgesehen sind, die vorzugsweise in der Schicht (8') aus Dämpfungsmaterial eingebettet sind (Figuren 4 -6).

3. Halteeinrichtung nach Anspruch 1 oder 2, dadurch gekennzeichnet, daß die Halteelemente der Halteplatte (9') jeweils durch Nieten, vorzugsweise durch Blindnieten (20), gebildet sind (Figuren 4 und 5).

4. Halteeinrichtung nach Anspruch 1 oder 2, dadurch gekennzeichnet, daß jedes Halteelement der Halteplatte (9'') durch eine Halteschraube (13'') gebildet ist, deren Aufnahmeteil, nämlich sowohl die feste als auch die elastische Schicht (5'' bzw. 4'',6'') in Buchsen (30) mit glatter Innenwand (30a) untergebracht ist, welche Buchsen (30) ihrerseits in Bohrungen (31) des Ski (1'') verankert sind (Figuren 7 und 8).

5. Halteeinrichtung nach einem der Ansprüche 1 bis 4, dadurch gekennzeichnet, daß unterhalb der einzelnen Befestigungsschrauben (12') des Bindungsteils (10'') jeweils Freistellungen vorgesehen sind, vorzugsweise für mehrere Befestigungsschrauben (12') Längsschlitze (21) ausgespart sind (Figuren 4-6).

## Claims

1. A mounting assembly for ski bindings, wherein the top face of a ski (1) has applied thereto a cushioning material layer (8) carrying at least one mounting plate (9) for a ski binding component (10), said mounting plate (9) being connected through fastener elements, such as screws (13), to a rigid layer (5) mounted in a cavity (2) of the ski's core (1a) with the aid of at least one elastic layer (4 and 6, respectively), said mounting plate (9) taking support on said rigid layer (5) by the intermediary of bushings (14) coaxially disposed with their bores about said fastener elements (13), characterized in that for mounting said binding component (10,10',10'') on said mounting plate (9,9',9''), there are provided mounting screws (12,12',12'') located independently of said fastener elements (13,13'';20) of said mounting plate(s) (9,9',9'') extending into said cor (1a,1'a, 1''a) of said ski (1,1',1''), said mounting screws (12,12', 12'') for said binding component (10,10',10'') being provided within the space between two adjoining fastener elements (13,13'';20) of said mounting plate (9,9',9''), and that the positioning of said mounting screws (12,12',12'') relative to said mounting plate (9,9',9'') is adapted to be determined in accordance with the selected drilling pattern of the ski binding component (10,10',10'') to be mounted.

2. A mounting assembly according to claim 1, characterized in that there are provided two strip-shaped mounting plates (9'a,9'b) for receiving said mounting screws (12') of said binding component (10'), said mounting plates (9'a,9'b) being preferably embedded in said cushioning material layer (8') (figs. 4 to 6).

3. A mounting assembly according to claim 1 or 2, characterized in that said fastener elements of said mounting plate (9') are formed as rivets, preferably blind rivets (20) (figs. 4 and 5).

4. A mounting assembly according to claim 1 or 2, characterized in that each fastener element of said mounting plate (9'') is formed by a fastener screw (13''), with the screw-receiving component, namely, both said rigid and said elastic layers (5'' and 4'',6'', respectively) being housed in bushings (30) having smooth inner walls (30a), said bushings (30) on their part being anchored in bores (31) of said ski (1'') (figs. 7 and 8).

5. A mounting assembly according to any of claims 1 to 4, characterized in that below the individual mounting screws (12') of said binding component (10'') there are provided respective voids, preferably in the form of elongate slots (21) associated to a plurality of mounting screws (12') (figs. 4 to 6).

## Revendications

1. Dispositif de retenue pour fixations de ski, dans lequel est mise en place, sur la face supérieure d'un ski (1), une couche (8) en un matériau d'amortissement qui porte au moins une plaque (9) de retenue d'une partie (10) de la fixation de ski, laquelle plaque de retenue (9) est reliée à une couche compacte (5) par l'intermédiaire d'éléments d'arrêt tels que des vis (13), laquelle couche compacte (5) est intégrée, en ayant recours à au moins une couche élastique (4, respectivement 6), dans une cavité (2) du noyau (1a) du ski, la plaque de retenue (9) prenant appui contre la couche compacte (5) avec interposition de douilles (14) dont les évidements sont agencés coaxialement aux éléments d'arrêt (13), caractérisé par le fait que des vis d'assujettissement (12, 12', 12''), prévues pour assujettir la partie (10, 10', 10'') de la fixation sur la plaque de retenue (9, 9', 9''), sont disposées indépendamment des éléments (13, 13'' ; 20) d'arrêt de la ou des plaque(s) de retenue (9, 9', 9''), s'engageant dans le noyau (1a, 1'a, 1''a) du ski (1, 1', 1''), les vis (12, 12', 12'') d'assujettissement de la partie (10, 10', 10'') de la fixation étant prévues dans les limites de l'espacement entre deux éléments voisins (13, 13'' ; 20) d'arrêt de la plaque de retenue (9, 9', 9'') ; et par le fait que la position des vis d'assujettissement (12, 12', 12''), par rapport à la plaque de retenue (9, 9', 9''), peut être fermement déterminée d'une manière correspondant à l'agencement respectivement souhaité des perçages de la partie (10, 10', 10'') de la fixation de ski, devant être installée.

2. Dispositif de retenue selon la revendication 1, caractérisé par le fait que deux plaques de retenue (9'a, 9'b) en forme de bandes, prévues pour recevoir les vis (12') d'assujettissement de la partie (10') de la fixation, sont de préférence noyées dans la couche (8') en un matériau d'amortissement (figures 4-6).

3. Dispositif de retenue selon la revendication 1 ou 2, caractérisé par le fait que les éléments d'arrêt de la plaque de retenue (9') sont respectivement matérialisés par des rivets, de préférence par des rivets borgnes (20) (figures 4 et 5).

4. Dispositif de retenue selon la revendication 1 ou 2, caractérisé par le fait que chaque élément d'arrêt de la plaque de retenue (9'') est matérialisé par une vis d'arrêt (13'') dont la partie réceptrice, c'est-à-dire tant la couche compacte que la couche élastique (5'', respectivement 4'', 6''), est incorporée dans des fourreaux (30) à paroi intérieure lisse (30a), lesquels fourreaux (30) sont à leur tour ancrés dans des perçages (31) du ski (1'') (figures 7 et 8).

5. Dispositif de retenue selon l'une des revendications 1 à 4, caractérisé par le fait que des dépouilles sont respectivement prévues au-dessous des vis individuelles (12') d'assujettissement de la partie (10'') de la fixation, des fentes longitudinales (21) étant de préférence pratiquées pour plusieurs vis d'assujettissement (12') (figures 4-6).
